# FASCICULE DE BREVET EUROPEEN

(11) **EP 0 805 519 B1**
(45) Date de publication et mention de la délivrance du brevet: **26.06.2002**
(21) Numéro de dépôt: 96420151.1
(22) Date de dépôt: 02.05.1996
(51) Int. Cl.: H01R 4/24

(54) **Prise à connectique intégrée et à connexion arrière par contacts autodénudants**
Stecker mit integrierten Anschlüssen und Rückwandverbindung mit Schneidkontakten
Socket with integrated terminals and backplane connection with insulation displacing contacts

(43) Date de publication de la demande: 05.11.1997
(73) Titulaire: POUYET S.A., 94207 Ivry sur Seine (FR)
(72) Inventeur: Camps, Didier, 74460 Marnaz (FR)
(74) Mandataire: Vuillermoz, Bruno

(56) Documents cités:
- GB-A- 2 176 062

## Description

La présente invention se rapporte à une prise, à titre d'exemple non limitatif pour usage téléphonique ou informatique, cette prise étant à connectique intégrée et à connexion arrière par contacts autodénudants.

Le document EP-A-0.585.179 décrit une prise femelle de type « modular jack » et à connectique intégrée dont la constitution est rappelée sur la figure 1 jointe. Les contacts modular jack 9A de la bouche avant A3 de cette prise A1 sont repris à l'arrière sur deux séries 10A, 10B de contacts autodénudants. La connexion des fils téléphoniques gainés 13 à l'arrière de la prise s'effectue alors, sans outil spécial, par fermeture de deux couvercles ou chapeaux rotatifs respectifs 14A, 14B dont les axes de rotation 15A, 15B sont perpendiculaires à l'axe Y de la prise et qui servent, en chassant ces fils dans leurs fentes autodénudantes réceptrices respectives, de poussoirs rotatifs de connexion.

Selon cette forme de réalisation, les contacts métalliques à fente(s) autodénudante(s) sont agencés en deux rangées 10A, 10B de contacts, ces deux rangées étant placées l'une sous l'autre dans un même plan vertical et les contacts d'une rangée étant orientés, dans le sens vertical, en sens opposé à celui des contacts de l'autre rangée. Les lignes de pivotement 15A, 15B des deux poussoirs rotatifs de connexion 14A, 14B sont placées à l'extérieur de l'espace arrière qui contient ces deux rangées, de part et d'autre de cet espace.

Une fois refermés, ces deux couvercles ou poussoirs rotatifs laissent entre eux un espace suffisant pour que l'on puisse passer le doigt afin d'ouvrir l'un ou l'autre de ces poussoirs rotatifs, en les faisant donc basculer, selon le cas, soit vers le haut soit vers le bas.

La nécessité d'avoir ainsi un espace pour pouvoir ouvrir de nouveau ces deux couvercles ou chapeaux basculants vient pénaliser les dimensions extérieures de la partie arrière de ce genre de prise téléphonique.

L'invention vise à remédier à cet inconvénient. Elle se rapporte à cet effet à une prise à connectique intégrée, pour laquelle les broches de la prise sont reprises, à l'arrière de celle-ci, sur deux rangées parallèles de contacts autodénudants, la connexion des fils à l'arrière de la prise s'effectuant alors par fermeture de deux couvercles basculants respectifs, un par rangée, qui ont leurs lignes de pivotement parallèles l'une à l'autre et qui servent, en chassant ces fils dans leurs fentes autodénudantes réceptrices respectives, de poussoirs rotatifs de connexion,
et cette prise étant caractérisée :
- en ce que les lignes de pivotement des deux couvercles basculants sont parallèles à l'axe longitudinal de la prise,
- et en ce que les lignes de pivotement de ces deux couvercles basculants sont placés, parallèlement aux deux rangées de contacts autodénudants, dans l'espace qui sépare ces deux rangées, de sorte que ces deux couvercles se ferment en basculant dans des sens opposés et se manoeuvrent, pour leur réouverture, à partir de l'espace extérieur à ces deux rangées.

Préférentiellement, ces deux couvercles basculants ont une seule ligne de pivotement, les deux lignes de pivotement précitées étant alors confondues en une seule, ce qui permet d'avoir un gain de place optimum.

L'invention sera bien comprise, et ses avantages et autres caractéristiques ressortiront mieux, lors de la description suivante d'un exemple non limitatif de réalisation, en référence au dessin schématique annexé dans lequel
- Figure 2 est une vue, en perspective éclatée, de la partie arrière de cette prise téléphonique ou informatique.
- Figures 3 et 4 sont respectivement une vue en bout, selon F de Figure 4, et une vue de dessus de cette même partie arrière de la prise.
- Figure 5 est une vue semblable à Figure 3 mais montrant une variante de réalisation.

En se référant à l'ensemble des figures 2 à 4, il s'agit de la partie arrière, comportant des contacts métalliques 1 à fente autodénudante, d'une prise téléphonique, qui diffère de la partie arrière de la prise selon le document EP-A-0.585.179 précité principalement par le fait que ces contacts autodénudants 1 sont agencés selon deux rangées 2, 3 qui sont situées dans deux plans parallèles verticaux et longitudinaux par rapport à l'axe Y de la prise.

Comme pour la prise selon ce document EP-A-0.585.179, les broches de la bouche avant de type « modular jack » (non représentées) sont reprises, à l'arrière de la prise, et par l'intermédiaire de liaisons électriques non représentées, sur ces deux rangées parallèles 2, 3 de contacts autodénudants 1.

La connexion des fils téléphoniques à l'arrière de cette prise s'effectue par fermeture de deux couvercles basculants respectifs 4, 5, un pour chaque rangée 2, 3, qui servent, en chassant ces fils dans leurs fentes autodénudantes réceptrices respectives, de poussoirs rotatifs de connexion.

Les deux rangées 2 et 3 étant parallèles, il en est normalement de même pour les axes de rotation, ou plus généralement les lignes de pivotement, des deux poussoirs rotatifs 4 et 5, ces lignes de pivotement étant parallèles à l'axe longitudinal Y de la prise.

Conformément à l'invention, ces deux couvercles basculants, ou poussoirs de connexion rotatifs, 4 et 5 sont conçus pour tourner, en se fermant dans des sens de rotation opposés, autour d'une seule et même ligne de pivotement 6 qui est placée, parallèlement aux deux rangées 2, 3 de contacts autodénudants 1, au milieu de l'espace qui sépare ces deux rangées.

De la sorte, ces couvercles 4, 5 se ferment en basculant dans des sens opposés autour de cette ligne de pivotement commune 6 et ils se manoeuvrent, pour leur réouverture, à partir de l'espace extérieur aux deux rangées 2 et 3. Cette réouverture s'effectue (figure 2) en soulevant l'un ou l'autre des deux cliquets de fermeture et verrouillage 7, 8 qui équipent ces deux couvercles 4, 5.

Comme il va de soi, l'invention n'est pas limitée à l'exemple de réalisation qui vient d'être décrit et, à ce propos, la figure 5 illustre une variante de réalisation pour laquelle les deux poussoirs rotatifs de connexion 4, 5 ont chacun une ligne de pivotement distincte 9, 10, ces deux lignes étant parallèles entre elles et aux rangées 2, 3 et étant situées dans l'espace compris entre ces deux rangées de contacts autodénudants. Bien que les poussoirs rotatifs 4, 5 tournent ici autour d'un axe matériel qui correspond à leur ligne effective de pivotement, il va de soi que le terme « ligne de pivotement » doit être entendu de manière large : c'est ainsi que les poussoirs 4, 5 pourraient chacun être reliés à la prise par ou moins une languette souple en matière plastique servant alors de charnière.

## Revendications

1. Prise à connectique intégrée, pour laquelle les broches de la prise sont reprises, à l'arrière de celle-ci, sur deux rangées parallèles (2, 3) de contacts autodénudants (1), la connexion des fils à l'arrière de la prise s'effectuant alors par fermeture de deux couvercles basculants respectifs (4, 5), un par rangée (2, 3), qui ont leurs lignes de pivotement (9, 10) parallèles l'une à l'autre et qui servent, en chassant ces fils dans leurs fentes autodénudantes réceptrices respectives, de poussoirs rotatifs de connexion, **caractérisée :**
• **en ce que** le ou les lignes (6, 9, 10) de pivotement des deux couvercles basculants (4, 5) sont parallèles à l'axe longitudinal (Y) de la prise,
• et **en ce que** les lignes de pivotement (9, 10) de ces deux couvercles basculants (4, 5) sont placées, parallèlement aux deux rangées (2, 3) de contacts autodénudants (1), dans l'espace qui sépare ces deux rangées, de sorte que ces deux couvercles se ferment en basculant dans des sens opposés et se manoeuvrent, pour leur réouverture, à partir de l'espace extérieur à ces deux rangées.

2. Prise selon la revendication 1, **caractérisée en ce que** ces deux couvercles basculants (4, 5) ont une seule et même ligne de pivotement (6).

3. Prise selon la revendication 2, **caractérisée en ce que** cette ligne de pivotement unique (6) est placé au milieu de l'espace qui sépare les deux rangées (2, 3) de contacts autodénudants (1).

## Patentansprüche

1. Steckverbinder mit integrierter Anschlusstechnik, in dem die Anschlüsse des Steckverbinders hinter diesem in zwei parallelen Reihen (2, 3) von Schneidklemmkontakten (1) angeordnet sind, wobei der Anschluss der Drähte hinter dem Steckverbinder durch Schließen von zwei jeweiligen schwenkbaren Deckeln (4, 5), einer pro Reihe (2, 3), ausgeführt wird, deren Schwenklinien (9, 10) parallel zueinander sind und die, indem sie diese Drähte in ihre jeweiligen aufnehmenden Schneidklemm-Verbindungsschlitze pressen, als drehbare Verbindungsdrücker dienen, **dadurch gekennzeichnet, dass**
- die Schwenklinie bzw. -linien (6, 9, 10) dieser zwei schwenkbaren Deckel (4, 5) parallel zur Längsachse (Y) des Steckverbinders sind,
- und dass die Schwenklinien (9, 10) dieser zwei schwenkbaren Deckel (4, 5) parallel zu den zwei Reihen (2, 3) von Schneidklemmkontakten (1) in dem Raum angeordnet sind, der diese zwei Reihen trennt, so dass diese zwei Deckel sich schließen, indem sie in entgegengesetzte Richtungen kippen, und für ihre Wiederöffnung ausgehend vom Raum außerhalb dieser zwei Reihen betätigt werden.

2. Steckverbinder nach Anspruch 1, **dadurch gekennzeichnet, dass** diese zwei schwenkbaren Deckel (4, 5) ein und dieselbe Schwenklinie (6) haben.

3. Steckverbinder nach Anspruch 2, **dadurch gekennzeichnet, dass** diese einzige Schwenklinie (6) in der Mitte des Raumes angeordnet ist, der die zwei Reihen (2, 3) von Schneidklemmkontakten (1) trennt.

## Claims

1. Jack with integrated connections, for which the pins of the jack are taken up, at the rear of the latter, on two parallel rows (2, 3) of insulation-displacement contacts (1), the connection of the wires at the rear of the jack then being effected by closing two respective pivoting covers (4, 5), one per row (2, 3), which have pivot lines (9, 10) parallel to each other and act, by forcing these wires into their respective receiving insulation-displacement slots, as rotary connection pushers, **characterized:**
• **in that** the pivot line or lines (6, 9, 10) of the two pivoting covers (4, 5) are parallel to the longitudinal axis (Y) of the jack; and
• **in that** the pivot lines (9, 10) of these two pivoting covers (4, 5) are placed, parallel to the two rows (2, 3) of insulation-displacement contacts (1), in the space which separates these two rows, so that these two covers close up, by pivoting in opposite directions, and are acted upon, in order to reopen them, from the space external to these two rows.

2. Jack according to Claim 1, **characterized in that** these two pivoting covers (4, 5) have one and the same pivot line (6).

3. Jack according to Claim 2, **characterized in that** this single pivot line (6) lies in the middle of the space which separates the two rows (2, 3) of insulation-displacement contacts (1).
